# EUROPÄISCHE PATENTSCHRIFT

(11) **EP 1 175 284 B1**
(45) Veröffentlichungstag und Bekanntmachung des Hinweises auf die Patenterteilung: **16.08.2006**
(21) Anmeldenummer: 01923507.6
(22) Anmeldetag: 06.03.2001
(51) Int. Cl.: B25B 15/00

(54) **SCHRAUBENDREHER-EINSÄTZE**
SCREWDRIVER INSETS
EMBOUTS DE TOURNEVIS

(30) Priorität: 06.03.2000 DE 10010311
(43) Veröffentlichungstag der Anmeldung: 30.01.2002
(73) Patentinhaber: FELO-Werkzeugfabrik Holland-Letz GmbH, 35279 Neustadt (DE)
(72) Erfinder: HOLLAND-LETZ, Horst, 35279 Neustadt/Hessen (DE)
(74) Vertreter: Freiherr von Schorlemer, Reinfried
(86) Internationale Anmeldenummer: PCT/DE2001/000852
(87) Internationale Veröffentlichungsnummer: WO 2001/066312

(56) Entgegenhaltungen:
- DE-A- 4 243 608
- DE-U- 7 044 913
- FR-A- 2 469 250
- US-A- 3 393 722

## Beschreibung

Die Erfindung betrifft Schraubendreher-Einsätze der im Oberbegriff des Anspruchs 1 angegebenen Gattung, insbesondere zur Benutzung in Kraftschraubern.

Schraubendreher-Einsätze dieser Art werden bisher aus legierten Werkzeugstählen hergestellt, die üblicherweise einen Kohlenstoffgehalt und Legierungszusätze wie Silicium, Mangan, Chrom, Molybdän und Vanadium in Anteilen von weniger als 1 % enthalten. Nach dem Vergüten erreichen diese Stähle eine Gebrauchshärte von ca. 60 bis 64 HRC. Bei der Benutzung in Kraftschraubern unterliegen die aus Werkzeugstahl hergestellten Schraubendrehereinsätae an der Funktionsspitze einem relativ hohen Verschleiß, weil die Beanspruchung höher ist als bei einem Handschrauber. Bei Einsatz der Schrauber im gewerblichen Bereich, insbesondere auch bei der Schraub-Montage in einer automatisierten Fertigung, wird angestrebt, höhere Standzeiten der Schraubebdreher-Einsätze zu erreichen. Daher enthalten derartige Einsätze z. B. zylindrische Zwischenabschnitte, die zwischen den Schraubendreherspitzen und den in Sechskantform vorliegenden Antriebsabschnitten liegen, der Abfederung von Belastungsspitzen dienen und zu diesem Zweck ein Verhältnis Durchmesser zu Länge von 0,2 bis 0,5 aufweisen (EP 0 336 136 B1).

Es wurden außerdem bereits Versuche durchgeführt, Schraubendreher-Einsätze mit Kreuzspitzen aus Metallpulver-Mischungen herzustellen - also aus Hartmetall (DE 92 11 907 U1, DE 42 41 005 A1 und DE 43 00 446 A1). Danach werden die Rohlinge der Schraubendreher-Einsätze im Spritzgießverfahren hergestellt, wobei das Hartmetallpulver mit einem Fließmittel versetzt ist. Das Fließmittel wird den gespritzten Rohlingen in der folgenden Behandlung entzogen, anschließend werden diese bei hoher Temperatur auf die Endform und -dichte gesintert. Derartige Schraubendreher-Einsätze aus Hartmetall erreichen zwar eine noch größere Härte als solche aus Schnellstahl, doch ist bei derartigen bisher bekannt gewordenen Schraubendreher-Einsätzen die Sprödigkeit zu hoch, so daß schon bei niedrigeren Drehmoment-Werten, als sie in der Praxis vorkommen, abbrechen.

In der VDI-Zeitschrift Nr. 7 - 9 (1999), Seiten 42 bis 45 ist die Auslegung von Preßwerkzeugen zur Herstellung von Schraubendreher-Einsätzen aus Hartmetall beschrieben. Dabei werden die Rohlinge direkt aus Metallpulver gepreßt. Es wird berichtet, daß bei der gefundenen Auslegung der Preßwerkzeuge und des Füllvorganges mit Hilfe der Finite-Elemente-Methode maßhaltige und rißfreie Rohlinge der Schraubendreher-Einsätze hergestellt werden konnten. Es ist nicht bekannt, welche Belastungswerte mit den auf diese Weise hergestellten Schraubendreher-Einsätzen in der Großserie tatsächlich erreicht werden und ob diese Einsätze den im praktischen Einsatz geforderten Werten entsprechen. Am Markt sind derartige Schraubendreher-Einsätze nicht bekannt geworden.

Im Unterschied zu den bisher genannten einteiligen Schraubendreher-Einsätzen ist in US 3,393,722 ein Schraubendreher für Kreuzschlitzschrauben beschrieben, der aus einem Schaft aus relativ weichem Stahl und einem Spitzenteil aus einem extrem harten Material besteht. Das Spitzenteil aus Hartmetall weist auf seiner Rückseite einen Zapfen auf, der in eine Bohrung in der Stirnseite des Schaftes eingreift. Beide Teile sind durch Verschweißen miteinander verbunden. Das Spitzenteil besteht vorzugsweise aus Hartmetall (Wolframcarbid). Das Kreuzprofil des Spitzeoteiles ist verhältnismäßig lang ausgeformt, etwa so, wie es bei der bisher üblichen Fertigungsweise, das Kreuzprofil durch Ausfräsen der Nuten herzustellen, sich ergibt. Ein lang ausgeformtes Kreuzprofil ist für solche Spitzenteile aus Hartmetall jedoch ungünstig, weil Hartmetall im Vergleich zu Stahl spröder ist und das lang ausgeformte Profil eine geringere Belastbarkeit durch Drehmoment hat, zum anderen dies lange Profil ungünstig für die Herstellung der Spitzenteile ist, wie nachfolgend erläutert wird. Die Schraubendreher oder Schraubendreher-Einsätze dieser Ausführungsart sind am Markt nicht bekannt geworden, obwohl seit der Anmeldung mehr als 30 Jahre vergangen sind und der steigende Bedarf nach verschleißfesten Schraubendrehern oder Schraubendreher-Einsätzen die Markteinführung fördert. Gleiches gilt für ein Werkzeug nach DE 70 44 913 U1, bei dem ein Spitzenteil aus Werkzeug hoher Festigkeit mit einem Schaftteil aus Werkstoff minderer Güte verbunden ist. Das Spitzenteil ist durch pulvermetallurgische Fertigung vorgeformt. Über die Herstellungsweise, Formgebung und Maße werden bei beiden Schriften keine Angaben gemacht. Es darf angenommen werden, daß auch für diese Ausführungen kein Fertigungsverfahren gefunden wurde, das zu befriedigenden Ergebnissen führte.

Weiterhin ist ein Schraubendreher-Einsatz der eingangs bezeichneten Gattung bekannt (FR 2 469 250 A1), der eine aus Metallpulver durch Pressen und nachfolgendes Sintern hergestellte Kreuzspitze enthält. Das Kreuzprofil des Eindringabschnittes erhebt sich, ohne deutlichen, als Radius oder Schräge ausgeformten Übergang, von einer Ebene, die senkrecht zur Längsachse des Spitzenközpers steht. Auf der Rückseite weist der Spitzenkörper einen prismatischen Einschnitt auf zur Befestigung auf dem entsprechenden Ende des Schraubwerkzeuges (-schaftes) auf, wobei die Befestigung vorzugsweise durch Hartlöten erfolgen soll. Die Länge der Kreuzstege soll ungefähr der halben Länge des Spitzenkörpers entsprechen. Als Ausgangsmaterial ist Stahl- oder Hartmetallpulver vorgesehen. Nachteilig bei einer solchen Ausführung ist, daß die Kreuzstege ohne definierte Radien oder Schrägen in die Basis-Ebene übergehen. Gerade bei harten Werkstoffen, wie Hartmetall, haben kantige, nicht allmählich verlaufende Übergänge eine Kerbwirkung, die die Belastbarkeit an dieser Stelle stark herabsetzt, besonders bei einer Torsionsbelastung. Nachteilig ist auch die vorgesehene Befestigungsweise. Bei dem quer durchlaufenden Einschnitt ist eine Selbstzentrierung der beiden Verbindungsteile nicht gegeben. Sie muß durch eine Hilfsvorrichtung erreicht werden, etwa einen an der Verbindungsstelle angelegten festsitzenden Ring, der sich auch beim Hartlöten nicht verschieben darf.

Ausgehend von diesem Stand der Technik ist es die Aufgabe der Erfindung, Schraubendreher-Einsätze aus Hartmetall auf eine Weise herzustellen, daß sie im Bereich ihrer Eindringabschnitte durch die hohe Härte aber auch die in der Praxis geforderten Drehmomente übertragen werden, eine gegenüber bekannten Ausführungsarten deutlich höhere Verschleißfestigung oder Standzeit erreicht wird und eine kostengünstige Fertigung möglich ist.

Die der Lösung der Aufgabe dienenden kennzeichnenden Merkmale sind in Anspruch 1 genannt.

Im Zuge der zur Lösung der Aufgabe führenden Versuche und Untersuchungen wurde festgestellt, daß es zweckmäßig ist, die Schraubendreher-Einsätze nicht einteilig wie nach DE 92 11 907 U1, DE 42 41 005 A1 und DE 43 00 446 A1, sondern zweiteilig mit einem möglichst kurzen Vorderteil aus Hartmetall und einem Antriebsteil aus Stahl zu fertigen. Dies wird erfindungsgemäß dadurch erreicht, daß dem aus Hartmetall bestehenden Vorderteil eine Gesamtlänge gegeben wird, die im wesentlichen durch die Länge eines Eindringteils bestimmt wird, die so bemessen ist, daß sie der maximalen Eindringtiefe des Innenprofils in Schraubenköpfen der zugeordneten Schraubengröße und/oder Typ ausgeht. Zu dieser, relativ kurzen Länge hinzu kommt die Länge eines Basisteiles sowie eines Verankerungsteiles, über das das Vorderteil mit einem Antriebsteil des Schraubendreher-Einsatzes verbunden wird.

Durch die Erfindung werden zwei wesentliche Vorteile erzielt. Zum einen wird eine gleichmäßige, genaue und gute Verdichtung beim Pressen der Rohlinge und damit eine gute Standfestigkeit im Bereich des Eindringabschnitts des Vorderteils gegenüber den bei Übertragung eines Drehmoments auf die Kreuzstege wirkenden Biegemomente erreicht. Auch eine geeignete Komgrößenzusammensetzung der gewählten Metallpulvermischung nach dem Anspruch 4 können hierzu beitragen. Eine derartige gute, gleichmäßige Verdichtung ist bisher insbesondere bei Kreuzspitzen nur schwierig zu erreichen, da die Preßmatrize ähnlich hoch mit Metallpulver gefüllt wird, wie es auch zur Herstellung einteiliger Schraubendreher-Einsätze erforderlich ist. Der von dem Preßstempel auf die Metallpulverfüllung ausgeübte Druck wirkt sich dann nicht gleichmäßig bis in den Spitzenbereich und die Stegkammern aus, weil dieser Druck innerhalb der Füllung und durch die Reibung der Füllung an den Matrizenwänden reduziert wird. Zum anderen wird durch die erfindungsgemäße Ausführung sichergestellt, daß die Preßlinge rißfrei zum Sintern gelangen, was für eine gute Haltbarkeit insbesondere von Kreuzspitzen erforderlich ist. Das unter hohem Druck in die Matrize gepreßte Metallpulver bzw. der dadurch entstandene Preßling setzt seiner Entformung offenbar einen hohen Widerstand entgegen, der um so größer ist, je größer die Oberfläche des Preßlings ist. Dieser Entformungswiderstand muß durch die auf die zentrale Spitze wirkende Kraft des Auswerfer- oder Unterstempeis überwunden werden. Die hohe spezifische Belastung der Spitze und die in die Kreuzstege hineinwirkende Auswerferkraft können zur Bildung feiner Risse führen, die auch beim Sintern nicht ausgeglichen werden und die Homogenität des Gefüges stören. Durch die erfindungsgemäße kurze Ausbildung des Hartmetall-Vorderteils wird dagegen die erforderliche Auswerferkraft wesentlich verkleinert, so daß z. B. eine komplizierte, teure Preßform vermieden werden kann, bei der der Unterstempel nicht nur das Profil der zentralen Spitze, sondern auch das Profil der konisch zur Spitze verlaufenden Rücken der Kreuzstege hat, wie dies beim oben erläuterten bekannten Verfahren [VDI-Zeitschrift Nr. 7 - 9 (1999), S. 42 bis 45] offenbar vorgesehen ist.

Ein Merkmal der Erfindung ist auch, daß in Varianten die Verankerungselemente, durch die das Vorderteil mit dem Schaftteil verbunden sind, so ausgebildet sind, daß eine feste, zur Übertragung von Drehmomenten geeignete Verbindung allein durch Verpressen, gegebenenfalls unter Verwendung von Klebstoff, erzielt wird.

Weitere vorteilhafte Merkmale der Erfindung ergeben sich aus den abhängigen Ansprüchen 2-12.

Die Erfindung wird nachfolgend in Verbindung mit den beiliegenden Zeichnungen an Ausführungsbeispielen näher erläutert. Es zeigen:
Fig. 1 bis 3 schematische Längsschnitte durch drei unterschiedlich große Vorderteile eines erfindungsgemäßen Schraubendreher-Einsatzes für Kreuzschlitzschrauben, wobei die Kreuzstege nicht geschnitten dargestellt sind;
Fig. 4 eine schematische Seitenansicht eines erfindungsgemäßen, analog zu Fig. 1 bis 3 ausgebildeten Vorderteils;
Fig. 5 und 6 Schnitte längs der Linien V-V und VI-VI der Fig. 4;
Fig. 7 eine teilweise geschnittene Seitenansicht eines erfindungsgemäßen Schraubendreher-Einsatzes mit einem Vorderteil nach Fig. 4 bis 6;
Fig. 8 und 9 grob schematisch ein Preßwerkzeug zur Herstellung eines erfindungsgemäßen Vorderteils nach Fig. 4;
Fig. 10 eine vergrößerte Seitensicht des Vorderteils nach Fig. 4 in Kombination mit einem zugehörigen, geschnitten dargestellten Schraubenkopf;
Fig. 11 eine der Fig. 7 entsprechende Ansicht eines zweiten Ausführungsbeispiels eines erfindungsgemäßen Schraubendreher-Einsatzes;
Fig. 12 einen Schnitt längs der Linie XII-XII der Fig. 11;
Fig. 13 bis 16 jeweils teilweise geschnittene oder ungeschnittene Vorderansichten drei weiterer Ausführungsbeispiele von Verbindungsformen des Vorderteiles aus Hartmetall mit dem Antriebsteil;
Fig. 17 bis 19 Schraubendreher-Einsätze für Kreuzschlitzschrauben verschiedener Größe;
Fig. 20 ein Ausführungsbeispiel des erfindungsgemäßen Schraubendreher-Einsatzes, entsprechend Fig. 7, jedoch mit einem vom Antriebsteil abstehenden konvexen Verankerungselement;
Fig. 21 einen Schnitt längs der Linie XXI-XXI;
Fig. 22 einen der Fig. 17 entsprechenden Schraubendreher-Einsatz für Kreuzschlitzschrauben mit einer weiteren Ausführungsform des Verankerungselementes;
Fig. 23 einen Schnitt längs der Linie XXIII-XXIII;
Fig. 24 einen Schnitt längs der Linie XXIV-XXIV;
Fig. 25 ein Ausführungsbeispiel analog zu Fig. 22, jedoch mit einem Vorderteil für Pozidriv-Schrauben (PZ);
Fig. 26 einen teilweisen, stark vergrößerten Längsschnitt durch ein Vorderteil eines erfindungsgemäßen Schraubendreher-Einsatzes für TORX® -Schrauben;
Fig. 27 eine Draufsicht (Vorderansicht) des Schraubendreher-Einsatzes nach Fig. 29;
Fig. 28 eine Seitenansicht und Vorderansicht eines erfindungsgemäßen Schraubendreher-Einsatzes für TORX® -Schrauben mit Auslaufradius;
Fig. 29 je eine Seitenansicht und Vorderansicht (Draufsicht) eines erfindungsgemäßen Schraubendreher-Einsatzes für Sechskant-Schrauben mit Auslaufradius;
Fig. 30 eine Seitenansicht und Vorderansicht eines erfindungsgemäßen Schraubendreher-Einsatzes für Robertson-Schrauben mit Auslaufradius; und
Fig. 31 eine Tabelle mit bevorzugten Maßen für die Vorderteile der erfindungsgemäßen Schraubendreher-Einsätze.

Fig. 1 zeigt ein Vorderteil 1 eines erfindungsgemäßen Schraubendreher-Einsatzes. Das Vorderteil 1 ist an seinem Vorderende mit einem Eindringabschnitt 2 in Form einer üblichen Kreuzspitze versehen, die zum Eindringen in das entsprechende Innenprofil einer Kreuzschlitzschraube dient. Die Kreuzspitze enthält vier kreuzförmig angeordnete Rippen oder Stege 3 mit Oberkanten 4, die nach vorn kegelförmig aufeinander zulaufen und an einem für die Zwecke der Erfindung unbedeutenden, abgeflachten Endabschnitt 5 enden. Zwischen den Stegen 3 sind Kreuzrillen oder -nuten mit ebenfalls bis zum Endabschnitt 5 konisch verlaufenden Nutenböden 6 angeordnet, die an der vom Endabschnitt 5 abgewandten Seite ab einer Stelle 7, die das rückwärtige Ende des Eindringabschnitts 2 definiert, radial nach außen gewölbt oder abgeschrägt verlaufen und dadurch einen nachfolgend als Auslauf 8 bezeichnetes Abschnitt bilden.

An den Auslauf 8 schließt sich nach rückwärts ein z. B. zylindrischer Basisabschnitt 9 an, der an einer rückwärtigen Stirnfläche 10 endet, die in der Regel senkrecht zu einer Mittel-oder Drehachse 11 des Vorderteils verläuft. Von der Stirnfläche 10 steht nach rückwärts noch ein Verankerungsabschnitt 12 in Form eines Zapfens ab, der einen im Vergleich zum Bauabschnitt 9 reduzierten Querschnitt besitzt, wobei der Eindringabschnitt 2, der Basisabschnitt 9 und der Verankerungsabschnitt 12 koaxial zur Achse 11 angeordnet sind. Diese Grundform des Vorderteils 1 ist bei allen Schraubendreher-Einsätzen der Erfindung im wesentlichen die gleiche, wobei jedoch die äußere Gestaltung und die Abmessungen vor allem der verschiedenen Abschnitte 2, 4 und 6 an das Innenprofil der jeweils zugeordneten Schraube und der Abschnitte 12 an die gewählte Verankerungsalt angepaßt sein müssen, wie weiter unten erläutert ist.

Fig. 2 zeigt ein zu Fig. 1 analoges Vorderteil 1 und dessen für die Erfindung wesentlichen Maße. Danach bezeichnet ein Maß L0 die Länge des Eindringabschnitts 2 zwischen dem Endabschnitt 5 und dem Auslauf 8, L1 die Länge des Vorderteils 1 zwischen dem Endabschnitt 5 und der Stirnfläche 10, LP die Profillänge, die sich aus der Summe der Länge L0 und der Länge LA des Auslaufs 8 ergibt, und LB die Länge des Basisabschnitts 9, so daß LP + LB = L1. Für die Länge LA des Auslaufs 8 folgt daraus LA = L1 - L0 - LB = LP - L0). Alle Längen werden dabei in Richtung der Längsachse 11 (Fig. 2) gemessen. Außerdem zeigt ein Vergleich der Fig. 1 bis 3, in denen gleiche Teile mit demselben Bezugszeichen versehen sind, daß diejenige Stelle 7, 7a bzw. 7b an der die konischen Bereiche der Nutenböden 6 des Eindringabschnitts 2 enden und in den Auslauf 8 übergehen, in Fig. 1 in gleicher Höbe mit den unteren Ender der Oberkanten 4 der Stege 3 liegt, während die entsprechende Stelle 7a bzw. 7b in Fig. 2 unterhalb und in Fig. 3 oberhalb des unteren Endes der Oberkanten 4 liegt. Das ist eine Folge davon, daß normalerweise sowohl ein Maß D1, das den Durchmesser des Vorderteils 1 am Ende der Länge L1, d. h. im Bereich des Basisabschnitts 9 bzw. der Stirnfläche 10 angibt, als auch die Kegelwinkel, unter denen die Oberkanten 4 der Stege 3 und die Nutenböden 6 verlaufen, durch Normen oder dgl. vorgegeben sind. Die Oberkanten 4 enden daher nach unten hin jeweils dort, wo sie einen gedachten Umfangszylinder des Basisabschnitts 9. schneiden. Schließlich bezeichnet d0 den Durchmesser am Ende der Länge LO, d. h. an den Stellen 7, 7a bzw. 7b.

Vorderteil 1 (Fig. 4 bis 6) und einem ebenfalls separat hergestellten Antriebsteil 14 (Fig. 7) zusammengesetzt, das z. B. zur Befestigung des Einsatzes im Futter eines Motorschraubers dient. Dabei wird das Vorderteil 1 aus Hartmetall, das Antriebsteil 14 dagegen aus einem für diese Zwecke üblichen Werkzeugstahl hergestellt. Zur koaxialen Verbindung dieser beiden Teile 1, 14 zu einem Schraubendreher-Einsatz (Fig. 7) ist das Antriebsteil 14 an einer dem Vorderteil 1 zugewandten Stirnseite mit einer in deren Oberfläche eingearbeiteten, mit ihrem Innenquerschnitt an den Außenquerschnitt des Verankerungsteils 12 angepaßten Ausnehmung 15 versehen. Die Verbindung erfolgt dann dadurch, daß das Verankerungsteil 12 in die Ausnehmung 15 eingeführt und in dieser derart verpreßt, verlötet oder auf andere Art befestigt wird, daß das Antriebsteil 14 die geforderten Drehmomente auf das Vorderteil 1 übertragen kann. Wie Fig. 7 zeigt, kann die Ausnehmung 15 in einem z. B. zylindrischen oder leicht konischen Übergangsabschnitt 16 ausgebildet sein, der sich an einen Abschnitt 17 mit üblichem Sechskant-Außenprofil des Antriebsteils 14 anschließt und einen bündigen Übergang vom Abschnitt 17 zum Basisabschnitt 9 bewirkt.

Die Herstellung des Vorderteils 1 erfolgt mit Hilfe eines in Fig. 8 und 9 schematisch angedeuteten Preßwerkzeugs 19. Dieses enthält eine Preßbuchse 20, die an einem Ende mit einer z. B. zylindrischen Aufnahmeöffnung 21 für einen z. B. ebenfalls zylindrischen Preßstempel 22 und am anderen Ende mit einer in sie eingesetzten Preßmatrize 23 versehen ist, die an einer der Aufnahmeöffnung 21 koaxial gegenüberliegenden Seite als Negativform 24 für das herzustellende Vorderteil 1, d. h. im Ausführungsbeispiel als Negativform für eine Kreuzspitze ausgebildet ist. Zwischen der Negativform 24 und der Aufnahmeöffnung 21 weist die Preßbuchse 20 einen Hohlraum 26 auf. Außerdem ist die Preßmatrize 20 mit einem zentralen Durchgang versehen, in den ein Auswerfer 25 eingesetzt ist. Der Preßstempel 22 ist an seiner der Preßmatrize 22 zugewandten Stirnfläche mit einer Ausnehmung 27 versehen, die als Negativform des Verankerungteils 12 ausgebildet ist.

Zur Herstellung des Vorderteils 1 wird zunächst bei eingeführtem und bis zur Preßmatrize 24 vorgeschobenen Auswerfer 25 der Hohlraum 26 mit dem gewünschten Hartmetallpulver gefüllt, wie in Fig. 8 durch das Bezugszeichen 28 angedeutet ist. Anschließend wird der Preßstempel 22 in die Aufnahmeöffnung 21 eingeführt und mit dem zur Verdichtung des Hartmetallpulvers 28 erforderlichen Druck in Richtung der Preßmatrize 23 vorgepreßt, wodurch das Hartmetallpulver 28 verdichtet und in die Form des Vorderteils 2 (Fig. 9) gebracht wird. Danach wird der Preßstempel 22 entfernt, der Auswerfer 25 vorgeschoben, um das Vorderteil 2 aus der Preßmatrize 22 und der Preßbuchse 20 auszustoßen, und das erhaltene Vorderteil 2 auf bei derartigen Preßverfahren übliche Weise z. B. bei 1100° C bis 1200° C gesintert: Die Hartmetallpulvermischung enthält z. B. Cobalt-, Molybdän-, und Wolframcarbid und ggf. Anteile an Eisen und führt durch den Preß- und Sintervorgang zu einem äußerst harten und verschleißfesten Vorderteil 2.

Durch die zweiteilige Ausbildung der erfindungsgemäßen Schraubendreher-Einsätze 2, 14 wird erreicht, daß die eigentliche Funktions- bzw. Wirkzone, die im Vorderteil 1 enthalten ist, mit einem vergleichsweise einfachen, kostengünstigen Verfahren hergestellt wird, bei dem aber dennoch optimale Preß-Verhältnisse erreicht werden. Nach der Verbindung des Vorderteils 1 mit dem Antriebsteil 14 entsteht dann ein Schraubendreher-Einsatz, der auch hohen Belastungen widersteht.

Zur Erzielung einer gleichmäßigen Druckverteilung und damit einer homogenen Gefügestruktur im Vorderteil 1 wird es im Rahmen der Erfindung für erforderlich gehalten, das Vorderteil 1 so klein wie möglich auszubilden, um im Werkzeug 19 möglichst geringe Reibungsverluste zu verursachen. Da die Form und die Größe des eigentlichen Eindringabschnitts 2 von der Innenprofilierung im Kopf der jeweils zugeordneten Schraube abhängt, wird zur Erreichung dieses Ziels von den folgenden Überlegungen ausgegangen:

Zunächst ist klar, daß die oben erläuterten Abschnitte und Größen im Rahmen der Erfindung, wie sich aus der späteren Beschreibung ergibt, nicht nur für das Kreuzschlitz-System nach Fig. 1 bis 3, sondern entsprechend auch für andere Bit/Schrauben-Paarungen gelten. Hierzu zählen z. B. die Kreuzschlitz-Systeme nach Phillips und Pozidriv, die üblichen Sechskantsysteme, ferner die Mehrkant-, Vielzahn- oder Wellenformsysteme nach TORX® oder Vierkant-Robertson sowie verschiedene Sondersysteme wie z. B. Tri-Wing und Torque-Set.

Für die Bemessung der Eindringabschnitte 2 der Bits bzw. der zugehörigen Innenprofile der Schrauben gibt es z. B. DIN/ISO-Normen oder andere Normen und Vorschriften, die z. B. von den ursprünglichen Entwicklern der jeweiligen Profilsysteme vorgegeben wurden.

Diese Normen und Vorschriften werden für die Zwecke der Erfindung übernommen, soweit dies für eine gute Funktion bzw. eine gute Paarung Bit/Schraube erforderlich ist. Dabei werden für Kreuzschlitz-Systeme die DIN-Normen 967, 7996 und 7997 und/oder EN-ISO 7045 bis 7047 zugrunde gelegt, nach denen die Schrauben der verschiedenen Gewindedurchmesser in Kreuzschlitzgrößen 0 bis 4 eingeteilt sind und zu jeder Größe Schrauben mit unterschiedlichen Köpfen und Innenprofilen und daher unterschiedlichen Eindringtiefen in diese gehören können.

Wichtig für die gute Passung von Kreuzschlitze und Innenprofil der Schraube ist es, daß die Kreuzspitze mit den Flanken der Stege 3 (Fig. 1) an den Flanken des Innenprofils der Schraube Flächenkontakt hat. Das tragende Profil der Kreuzspitze muß so lang sein, daß es in das Kreuzprofil der Schraube eintauchen kann, ohne daß etwa die Kreuzspitze an ihrem Auslauf 8, der nicht mehr der richtigen Kontur des Eindringabschnitts 2 entspricht, auf dem Rand des Kreuzschlitzprofils der Schraube aufsitzt. Dies ist schematisch in Fig. 10 angedeutet, die ein Vorderteil 1 gemäß Fig. 1 bis 7 zeigt, das in die profilierte Öffnung eines Schraubenkopfs 29 eintaucht, der eine Eindringtiefe T besitzt, die kleiner ist, als der Länge L0 des Eindringabschnitts 2 entspricht. Die Stelle 7, an der die Kreuznutenböden 6 in den Auslauf 8 übergehen, befindet sich dabei ausreichend weit außerhalb der Schraubenkopföffnung. Würde L0 < T gelten, würde der Eindringabschnitt 2 nur in einem Teil der Schraubenkopföffnung liegen, weil sich der Auslauf 8 auf den Schraubenkopf 29 auflegen würde. Außerdem hätte dies zur Folge, daß der gute Flächenkontakt zwischen den Eindringabschnitt 2 und den zugehörigen Flächen der Schraubenkopföffnung verloren ginge und der Einsatz mit etwas Spiel in der Schraube sitzen würde, was für die Übertragung hoher Drehmomente ungünstig ist. Bei L0 = T kann sich schließlich in Abhängigkeit von den jeweiligen Toleranzen ebenfalls der Fall L0 < T einstellen.
Bei dieser Festlegung wird andererseits selbstverständlich davon ausgegangen, daß die Profilmaße der Eindringabschnitte in dem zum Eindringen in die Schraube vorgesehenen Bereich im Querschnitt den festgelegten Normen in Zuordnung zum jeweiligen Kreuzschlitztyp und -Größe entsprechen.

Um zu einem für die Praxis brauchbaren Kompromiss zu gelangen, wird bei der Bemessung der Einsätze erfindungsgemäß die Länge L0 anhand desjenigen Schraubenkopfs einer der Profilgröße des Eindringabschnittes zugeordneten Schraubenserie bemessen, der nach der jeweiligen Norm oder sonstigen Vorschrift die größte Eindringtiefe T hat. Zunächst wird dazu von demjenigen Schraubentyp ausgegangen, durch deren Kopfform sich die größte Eindringtiefe T ergibt. Das sind im Fall von Kreuzschlitzschrauben z. B. Linsensenkschrauben nach EN-ISO 7047. Da bei allen anderen Schraubentypen die Eindringtiefe T deutlich kleiner ist, passen anhand der Linsensenkblechschrauben bemessene Einsätze auch auf die dasselbe Innenprofil aufweisenden Köpfe anderer Schrauben.

Gibt es zu irgendeiner Größe eines bestimmten Kreuzschlitzprofils Schrauben, die aufgrund unterschiedlicher Kopfformen zu unterschiedlichen Eindringtiefen T führen, wird zur Bemessung von L0 diejenige Schraube ausgewählt, die die größte Eindringtiefe T hat.

Dies wird nachfolgend anhand eines konkreten Ausführungsbeispiels erläutert.

Nach EN-ISO 7045 - 7047 (Typ Z, Pozidriv) können z. B. Linsensenkschrauben der Größe 2 mit Kreuzschlitz unterschiedlich genormte Eindringtiefen der Lehre haben, denen die Bereiche T_{MIN} bis T_{MAX} von 1,48/1,93 mm bis 2,9/3,35 mm zugeordnet sind. Erfindungsgemäß wird der größte vorkommende Bereich der größten Schraubenkopfform für die Bemessung von L0 herangezogen, indem L0 den Wert 3,35 mm erhält. Dadurch wird sichergestellt, daß das Vorderteil 1 in alle Schraubenköpfe mit voller Eindringtiefe T eintauchen kann. Ein Vorteil dieser Bemessungsweise von L0 besteht darin, daß L0 nicht größer gemacht wird, als für die gewünschte Funktion erforderlich ist.

Im Hinblick auf das Maß L1 wird erfindungsgemäß gefordert, daß es möglichst klein sein soll, um beim Preßvorgang die gewünschte gleichmäßige Druckverteilung zu gewährleisten. Dies wird erfindungsgemäß dadurch sichergestellt, daß L1 nicht größer als 2,5 · L0, vorzugsweise nicht größer als 2,2 · L0 und mit ganz besonderem Vorteil kleiner als 2,0 · L0 gewählt wird, was beim obigen Beispiel L1 = 8,5 mm bzw. 7,48 mm bzw. 6,80 mm entspricht. Dabei hängt die Größe von L1 bei Kreuzschlitzprofilen unter anderem davon ab, wie groß die Werte für LP und LB (Fig. 2) sein sollen. Im Hinblick auf LP hat sich als zweckmäßig erwiesen, den Auslauf 8 deutlich kleiner zu wählen, als dies bei herkömmlichen Bits möglich ist. Wird aber der Auslauf 8 zu klein gewählt, ergeben sich ungünstige Druckverteilungen beim Preßvorgang infolge des steilen Übergangs vom Basisabschnitt 9 zum Eindringabschnitt 2, während zu große Werte von LP die Gesamtlänge L 1 zu stark vergrößern würden. Für sich alleine betrachtet bedeutet eine kurze Profillänge LP, insbesondere bei Kreuzspitzen, daß die Gesamtoberfläche deutlich kleiner wird. Dadurch wird die Reibung beim Ausstoßen des Pressteiles aus der Matrize erheblich kleiner, zum anderen erhöht eine kurze Profillänge LP auch die Belastbarkeit. Als günstig gelten Verhältnisse von Lp/Lo im Bereich von ca. 1.25 bis 1.55. Im oben genannten Fall hat sich mit einer Länge LB von jenach Bitgröße um ca 0,8mm bis 1,5mm und höchstens 2,5 mm ein Wert LP von ca. 5,00 bis 5,25 mm als zweckmäßig erwiesen, was mit einem ausreichend großen Wert L1 = 6,00 bis 6,25 mm, d. h. L1 = 1,76 · L0 bis 1,84 · L0 zu einem kurzen und daher gut preßbaren Vorderteil 1 führt.

Für die drei anderen Größen 1, 3 und 4 nach EN-ISO 7045 - 7047 (Typ Z, Pozidriv) haben sich folgende Werte als zweckmäßig erwiesen:
- Größe 1:: Hier liegt der Bereich ET_{MIN} bis ET_{MAX} bei 1,22 bis 1,47 mm für kleinere und bei 1,83 bis 2,08 für größere Schraubenköpfe. Erfindungsgemäß wird L0 = 2,1 mm, LP = 3,0 mm und L1 = 3,8 mm gewählt.
- Größe 3:: Hier liegt der Bereich ET_{MIN} bis ET_{MAX} bei 2,73 mm bis 3,18 mm. Erfindungsgemäß wird L0 = 4,4 mm, LP = 6,6 mm und L1 = 8,1 mm gewählt.
- Größe 4:: Hier liegt der Bereich ET_{MIN} bis ET_{MAX} bei 3,87 mm bis 4,32 mm für kleinere und bei 5,6 mm bis 6,05 mm für größere Schraubenköpfe. Erfindungsgemäß wird L0 = 6,6 mm LP = 8,8 mm und L1 = 10,3 mm gewählt.

Aus den obigen Werten ergibt sich, daß keiner der Werte für L1 größer als 2 - L0 mm ist und insbesondere für die kleineren Größen sehr kleine Werte für L1 erhalten werden können, selbst wenn L1 zu 2,5 · L0 bemessen wird. Ganz besonders bevorzugte Maße ergeben sich aus Fig. 31.

Für andere Schraubenköpfe [z. B. Typ H (Phillips) nach EN-ISO 7045 - 7047] kann auf entsprechende Weise vorgegangen werden.

Der Basisabschnitt 9 besteht aus einem kurzen, plattenförmigen Abschnitt, der hauptsächlich zur Anformung der Verankerungselemente 12 dient. Diese können aus konvexen, von der Stirnfläche 10 (Fig. 1) abstehenden oder aus konkaven, in die Stirnfläche 10 versenkten Formelementen bestehen. Anhand der Fig. 11 bis 24 werden nachfolgend einige Ausführungsbeispiele näher erläutert, bei denen die Vorderteile 1 im wesentlichen bis auf teilweise unterschiedliche Basisabschnitte dem Vorderteil 1 nach Fig. 1 bis 9 entsprechen. In analoger Weise entsprechen die Antriebsteile 14 im wesentlichen dem Antriebsteil 14 nach Fig. 7, weshalb jeweils nur die unterschiedlichen Teile mit anderen Bezugszeichen als bisher bezeichnet sind. Während, as Verankerungselement 12 nach Fig. 1 bis 9 ein Zylindrischer Zapfen ist, ist das Vorderteil 1 nach Fig. 11 und 12 mit einem Senkrecht von der anderen Stirnfläche der Basisabschnitts 9 abstehenden Verankerungselement 31 mit einem TORX- Profil versehen, das in eine Ausnehmung 32 des Antriebsteils 14 eingesetzt ist, die ein entsprechendes Innenprofil besitzt. Die feste Verbindung beider Teile 1,14 erfolgt z. B. durch Kleben, Löten, Verpressen od. dgl., wobei der unrunde Querschnitt der Verankerungselemente 31, 32 den Vorteil hat, daß durch Formschiuß eine drehfeste, das Übertragen hoher Drehmomente ermöglichende, Verbindung erzielt wird.

Fig. 13 zeigt ein konkaves Verankerungselement 33 im Basisabschnitt 9 und ein entsprechendes, jedoch konvexes Verankerungselement 34 an Antriebsteil 14. Die Verbindung erfolgt z. B. durch Kleben oder Löten.

Fig. 14 zeigt zwei Verankerungselemente in Form ebener Flächen an der Unterseite des Basisabschnitts 9 bzw. an der Oberseite des Übergangsabschnitts 16 des Antriebsteils 14. Die beiden Verankerungsteile sind hier längs einer Grenzfläche 35 durch Schweißen fest miteinander verbunden.

Nach Fig. 15 ist das Vorderteil 1 mit einem Verankerungselement 36 in Form einer erhaben vom Basisabschnitt 9 abstehenden Keilrippe versehen, während ein Antriebsteil 37 an seiner dem Basisabschnitt 9 zugewandten Stirnfläche mit einem Verankerungselement 38 in Form einer entsprechenden, konkaven Keilnut versehen ist. Die Befestigung der beiden Verankerungselemente 36, 37 aneinander erfolgt durch Löten längs einer Lötnaht 39. Das Ausführungsbeispiel nach Fig. 15 unterscheidet sich außerdem dadurch von denen nach Fig. 7 bis 14, daß das Antriebsteil 37 zylindrisch ausgebildet ist.

Beim Ausführungsbeispiel nach Fig. 16 ist das zylindrische Antriebsteil 37 analog zu Fig. 14 durch Schweißen längs einer Schweißnaht 40 mit dem Vorderteil 1 verbunden. Im Gegensatz zu Fig. 7 bis 14 ist der Querschnitt des Antriebsteils 37 nach Fig. 13 und 14 etwas größer als der des Basisabschnitts 9 bzw. als der Durchmesser D1 in Fig. 2.

Fig. 17 und 18 zeigen im direkten Vergleich zwei erfindungsgemäße Schraubendreher-Einsätze, die sich im Bereich eines Basisabschnitts 9 bzw. 41 unterscheiden. Während der Basisabschnitt 9 in Fig. 17 wie in Fig. 1 bis 9 ausgebildet ist, weist der Basisabschnitt 41 im unmittelbaren Anschluß an einen Auslauf 42 eine sich radial erweiternde Zone 43 auf, die dann in eine dem Basisabschnitt 9 entsprechende Zone 44 übergeht. Dagegen unterscheidet sich das im direkten Vergleich mit Fig. 17 und 18 dargestellte Ausführungsbeispiel nach Fig. 19 dadurch von den Ausführungsbeispielen nach Fig. 7 bis 14, daß ein Antriebsteil 45 über einen Übergangsabschnitt 46 mit einem Basisabschnitt 47 eines Vorderteils 48 verbunden ist. Der Basisabschnitt 47 besitzt hier ein Maß D1 (Fig. 2), das im Gegensatz zu Fig. 7 größer als der Durchmesser des Sechskantabschnitts des Antriebsteils 45 ist, und der Übergangsabschnitt 46 dient in diesem Fall dazu, den kleineren Querschnitt des Sechskantabschnitts mit dem größeren Querschnitt des Basisabschnitts 47 zu verbinden. Das Verankerungselement ist hier beispielhaft so ausgeführt, wie zu Fig. 22 bis 24 beschrieben.

Fig. 20 und 21 zeigen einen von der oberen Stirnseite des Antriebsteils 14 abstehendes Verankerungselement 48, das in einem entsprechenden, in die Stirnfläche des Basisabschnitts 9 eingearbeiteten Verankerungselement 49 in Form einer Ausnehmung steckt.

Gemäß Fig. 21 besitzen die Verankerungselemente 48 und 49 ein Bogenstern-Profil analog zu Fig. 12. Die Verbindung beider Verankerungselemente 48, 49 erfolgt z. B. durch Löten längs einer Lötnaht 50.

Nach Fig. 22 bis 24 ist an dem Basisabschnitt 9 des Vorderteils 1 ein erhaben vorstehendes Verankerungselement 52 mit einem kreuzförmigen Profil angeformt, das in einem entsprechendem Verankerungselement 53 in Form eines Kreuzschlitzes steckt, der in der oberen Stirnfläche des Übergangsabschnitts 16 des Antriebsteils 14 ausgebildet ist. Die Befestigung erfolgt z. B. durch Kleben oder Löten. Diese Ausführungsform wird derzeit für die beste Variante der Verankerungselemente gehalten.

Fig. 25 zeigt schließlich ein Ausführungsbeispiel analog zu Fig. 17, bei dem ein Vorderteil 1a mit einem Eindringabschnitt 2a mit Pozidriv-Profil versehen, das wie in Fig. 22 bis 24 ausgeführt ist. Ein Basisabschnitt 9a ist mit einem vorstehenden Verankerungselement 12a versehen, das in ein entsprechendes Verankerungselement 15a in Form einer Ausnehmung ragt, die in die obere Stirnfläche des Übergangsabschnitts 16 des Antriebsteils 14 eingearbeitet ist. Die Verbindung der beiden Verankerungselemente 12a, 15a erfolgt durch Löten im Bereich der Kontaktflächen.

Im übrigen gilt für die Pozidriv-Einsätze (PZ) nach Fig. 25 im wesentlichen dasselbe wie für die anderen Kreuzschlitz-Einsätze (PH) nach Phillips. Wie Fig. 25 zeigt, ist L0 die Länge des Eindringabschnitts 2a, der sich bis zu einem Auslauf 8a erstreckt, während L1 die Gesamtlänge des Vorderteils 1a mit Ausnahme der Länge des Verankerungselements 12a ist. Auch für die Maße von L0 und L1 der Pozidriv-Einsätze gilt dasselbe wie für die der Phillips-Einsätze, d. h. es gilt L1 ≤ 2,5 · L0, vorzugsweise L1 ≤ 2,2 · L0 und mit ganz besonderen Vorteil L1 < 2 · L0, wobei L0 analog zur obigen Beschreibung ermittelt wird.

Ist aus irgendeinem Grund für eine Schraubengröße oder Schranbenkopfform nur ein einziger Bereich ET_{MIN} bis ET_{MAX} für die Eindringtiefe vorgegeben oder vorgeschrieben, kann L0 auch gleich dem Maß ET_{MAX} zuzüglich eines kleinen Zuschlags zum Toleranzausgleich gewählt werden, da in diesem Fall die Länge L0 immer passend wäre.

Im übrigen ist klar, daß die Länge der Verankerungselemente, in Richtung der Achse 11 (Fig. 2) gemessen, möglichst klein sein sollte, um die homogene Druckverteilung beim Preßvorgang nicht zu behindern. Da die Verankerungselemente jedoch auf der dem Preßstempel zugewandten Seite der Vorderteile 1, la angeordnet sind, ist ihre Länge weniger kritisch, als dies für die Längen L0 und L1 gilt. Abgesehen davon kann bei Bedarf vorgesehen werden, die Verankerungselemente in das Maß L1 einzubeziehen.

Was oben anhand von Schraubendreher-Einsätzen mit Kreuzschlitz-Profil erläutert wurde, gilt für Schraubendreher-Einsätze mit anderen Profilen entsprechend, z. B. für Innensechskant-, TORX® - und Robertson-Schrauben. Bei diesen Schraubendreher-Einsätzen haben die Eindringabschnitte ein in axialer Richtung im Querschnitt gleichmäßig - bei Robertson leicht konisch - verlaufendes Profil. Dabei geht das Profil mit gerundetem Auslauf in ein Basisteil über. Das hat den Vorteil, daß sich der Querschnitt der Hartmetallspitze (des Hartmetall-Funktionsteiles) in dem Bereich, in dem die Torsionskräfte bei Gebrauch wirksam werden, verstärkt. Die Verankerung im Antriebsteil erfolgt in gleicher Weise, wie oben ausführlich beschrieben wurde.

Bei TORX® -Schrauben sind außerdem die minimalen Längen L0 des Eindringabschnitts durch Normen des Herstellers oder andere Vorschriften vorgegeben, die sich z. B. einem zugehörigen Datenblatt entnehmen lassen. Die Funktionslängen für die verschiedenen Profilgrößen werden daraus gegebenenfalls mit einem Zuschlag abgeleitet. Ähnlich wird bei anderen Profilen wie z. B. Sechskant- oder Robertson-Profilen vorgegangen. Dabei können die Eindringabschnitte mit Auslauf entsprechend dem längs eines Kreisbogens verlaufenden Auslauf 8,8a (z. B. Fig. 1, 25) in einen Basisabschnitt übergehen.

Die Anwendung der Erfindung auf TORX® - und andere Profile wird nachfolgend anhand der Fig. 26 bis 30 näher erläutert.

Fig. 26 und 27 zeigen in Analogie zu Fig. 1 und 2 ein Vorderteil 58 eines erfindungsgemäßen, für TORX® -Schrauben bestimmten Schraubendreher-Einsatzes in einem stark vergrößerten Maßstab. Das Vorderteil 58 ist koaxial zu einer Längs- oder Drehachse 59 angeordnet und an seinem Vorderende mit einem Eindringabschnitt 60 versehen, der ein übliches TORX® -Profil aufweist, dessen wellenförmiger Verlauf sich insbesondere aus Fig. 27 ergibt, und der zum Eindringen in das entsprechende Innenprofil einer TORX®-Schraube dient. Das TORX® -Profil zeichnet sich durch in Umfangsrichtung aufeinander folgende, zur Achse 59 parallele Stege 61 und Nuten 62 (Fig. 27) mit gerundeten Kanten aus, die dem Profil längs eines gedachten Kreises einen wellenförmigen Verlauf geben. Das TORX® -Profil ist im ganzen Eindringabschnitt 60 in Richtung der Achse 59 gleich und endet an einem kegelförmigen, für die Zwecke der Erfindung unbedeutenden, abgeflachten Endabschnitt 63. An seiner vom Endabschnitt 63 abgewandten Rückseite sind die Nutenböden ab einer Stelle 64, die das rückwärtige Ende des Eindringabschnitts 60 definiert, radial nach außen gewölbt, wodurch analog zu den Ausläufen 8,8a ein Auslauf 65 entsteht, der an einem Basisabschnitt 66 endet, der im wesentlichen dem Basisabschnitt 9 nach Fig. 1 entspricht und eine rückwärtige Stirnfläche 67 aufweist, die in der Regel senkrecht zur Achse 59 verläuft. Von der Stirnfläche 67 steht nach rückwärts ein Verankerungselement 68 in einer Ausführungsform, wie in zu Fig. 22 bis 24 beschrieben,

Die Grundform des Vorderteils 58 entspricht im wesentlichen der des Vorderteil 1 nach Fig. 1, weshalb ihm für die Zwecke der vorliegenden Erfindung dieselben Längen L0, L1, LP und LB sowie der Durchmesser D1 zugeordnet werden, wie dies oben anhand der Fig. 2 ausführlich erläutert wurde.

Erfindungsgemäß wird ein Schraubendreher-Einsatz für TORX®-Schrauben gemäß Fig. 28 aus dem separat und einstückig hergestellten Vorderteil 58 und einem ebenfalls separat hergestellten Antriebsteil 69 zusammengesetzt, das z. B. in einem Abschnitt 70 ein übliches Sechskantprofil hat und analog zu Fig. 1 bis 27 mittels eines Übergangsab-schnitts 71 mit dem Vorderteil 58 verbunden ist. Der Übergangsabschnitt 71 ist dazu mit einem entsprechenden Verankerungselement 72 in Form einer in seiner vorderen Stirnfläche ausgebildeten Ausnehmung versehen. Die Verbindung der beiden Verankerungselemente 68, 72 erfolgt analog zu obigen Beschreibung durch Kleben, Schweißen, Löten oder durch sonstige Verbindungsverfahren.

Die Herstellung des Vorderteils 58 erfolgt analog zu den Kreuzspitz-Vorderteilen 1 aus einem Hartmetallpulver und mit Hilfe eines Preßwerkzeugs nach Fig. 8 und 9, dessen Preßbuchse 20 und gegebenenfalls Preßmatrize 23 entsprechend angepaßt werden.

Zur Sicherstellung einer gleichförmigen Druckverteilung beim Preßvorgang wird das Maß L0 wiederum möglichst kurz und vorzugsweise entsprechend denjenigen Emdringüefen T bemessen, die der Anbieter des jeweiligen TORX® -Systems in einem Datenblatt od. dgl. vorgibt. Dabei wird die Länge L0 vorzugsweise wenigstens gleich der vorgegebenen Eindringtiefe bemessen, wobei zweckmäßig noch eine Zugabe zum Toleranzausgleich hinzugefügt wird. Die Länge L1 bemißt sich dann analog zu den Kreuzspitzen zu maximal L1 = 2,5 · L0 vorzugsweise maximal L1 = 2,2 · L0 und mit ganz besonderem Vorteil zu L1 < 2,0 · L0. Das gilt unabhängig davon, ob für L0 die vorgeschriebene (minimale) Eindringtiefe T oder ein etwas größer oder ein etwas kleinerer Wert verwendet wird, weil sich für das Vorderteil 58 selbst bei voller Ausnutzung des Bereichs L1 = 2,5 · L0 nur sehr kurze, für die Anwendung des beschriebenen Preßverfahrens geeignete Werte ergeben.

Nur beispielsweise wird in diesem Zusammenhang auf die TORX® -Systeme mit den Größen 15, 20, 30, 40 und 50 Bezug genommen, für die vom Hersteller bzw. Anbieter minimale Eindringtiefen 2,16 mm, 2,29 mm, 3,18 mm, 3,30 mm und 4,57 mm vorgeschrieben werden, die ein ausreichend tiefes Eindringen der TORX® -Profile in die Schraubenköpfe und eine Übertragung der geforderten Drehmomente garantieren sollen. Erfindungsgemäß wird für diese fünf Größen die Länge L0 z. B. zu 2,40 mm, 2,50 mm, 3,50 mm, 3,65 mm und 5,05 mm und die Länge L1 zu 4,1 mm, 4,8 mm, 5,8 mm, 6,95 mm und 8,35 mm gewählt, in welchem Fall die Ll-Werte weit unter dem zweifachen des LO-Wertes liegen. Ganz besonders bevorzugte Maße ergeben sich aus Fig. 31.

Hinsichtlich der Werte LP, LB und D1 gelten dieselben Überlegungen, wie sie oben anhand der Kreuzspitz-Einsätze erläutert wurden.

Fig. 29 zeigt einen Schraubendreher-Einsatz für Schrauben mit Sechskant-Innenprofilen. Dieser unterscheidet sich von dem Schraubendreher-Einsatz nach Fig. 26 bis 28 nur dadurch, daß er ein Vorderteil 74 mit einem Eindringabschnitt 75 aufweist, der mit einem üblichen Sechskantprofil versehen ist. Im übrigen sind die verschiedenen Teile dieselben, weshalb in Fig. 29 gleiche Teile mit denselben Bezugszeichen wie in Fig. 26 bis 28 vorgesehen sind. Ein Auslauf ist mit dem Bezugszeichen 76 versehen. Auch für die Größen L0, L1 usw. gilt dasselbe wie bei Schraubendreher-Einsätzen für TORX® -Schrauben, und zwar auch im Hinblick auf die Bemessung dieser Größen zur Erzielung einer optimalen Gefügestruktur beim Preßvorgang nach Fig. 8 und 9.

Fig. 30 zeigt einen zweiteilig hergestellten Schraubendreher-Einsatz mit einem ein Robertson-Profil aufweisenden Vorderteil 77, das einen Eindringabschnitt 78 mit einem nach Art eines Vierkants ausgebildeten, quadratischen, aus der Draufsicht ersichtlichen Profil aufweist. Das Vorderteil 77 ist längs eines bogenförmig radial nach außen gewölbten Auslaufs 79 mit einem Basisabschnitt verbunden, der an seiner Rückseite mit dem Verankerungselement 68 versehen ist, das in das als Ausnehmung ausgebildete Verankerungselement 72 des vorzugsweise aus normalem Werkzeugstahl hergestellten Antriebsteils 69 gesteckt und in diesem befestigt wird. Da die Anordnung bis auf den Eindringabschnitt 78 dieselbe wie in Fig. 28 und 29 ist, sind zur Vereinfachung der Darstellung wiederum gleiche Teile mit denselben Bezugszeichen versehen. Dabei ist klar, daß z. B. der Übergangsabschnitt 71 in Abhängigkeit von der Form des jeweiligen Eindringabschnitts 60, 75 bzw. 78 unterschiedliche Formen aufweisen kann.

Im Hinblick auf die Maße L0, L1 usw. (vgl. Fig. 30) gilt dasselbe wie für die TORX® - und Sechskant-Einsätze (vgl. auch Fig. 31).

Gegenüber einteiligen, z. B. durch Spritzgießen hergestellten Schraubendreher-Einsätzen (z. B. DE 42 41 005 A1) hat die beschriebene zweiteilige Ausführung den Vorteil, daß das kleine Vorderteil aus Hartmetall preßtechnisch und maßlich genauer herstellbar ist und in der Ebene der höchsten Torsionsspannung, d. h. in der Ebene der vorderen Stirnseite des Antriebsteiles, keine Einkerbungen aufweist, die durch Kerbspannung die Bruchgefahr erhöhen. Als solche Einkerbungen sind z. B. die unmittelbaren Übergänge der Kreuzstege in die Stirnfläche bei der einteiligen Ausführung nach DE 42 41 005 A1 anzusehen.

Die für die Kreuzschlitzprofile gewonnen Erkenntnisse gelten im Prinzip auch für andere Profile. Preßtechnisch sind allerdings Profile mit einem in axialer Richtung gleichmäßig verlaufendem Querschnitt günstiger als die Kreuzschlitzprofile. Deshalb ist bei den gleichmäßig verlaufenden Profilen ein größeres Verhältnis Länge zu Durchmesser zulässig, zumal der Durchmesser der Auswerferstempel mit rundem Querschnitt ausgeführt und/oder nahezu gleich dem Profildurchmesser sein kann. Die Einleitungsverhältnisse der Auswerferkraft in den Preßling sind daher günstiger.

Erfindungsgemäß wirkt sich dies dahingehend aus, daß bei Kreuzschlitzprofilen das Verhältnis L1/d⁰ = (Fig. 2) etwa 1,0 bis 1,2 betragen sollte, d. h. L1 und d0 etwa gleich groß sein sollten. Bei TORX® -Profilen mit Auslauf haben sich Verhältnisse L1/d0 (Fig. 26, 27) von etwa 0,9 bis 1,4 als zweckmäßig erwiesen, d. h. hier kann L1 im allgemeinen etwas größer als d0 sein. Bei Sechskantprofilen mit Auslauf liegen günstige Verhältnisse von L1 (Fig. 29) zu d0 bei ca. 1,4 bis 1,9, wo d0 das Eckmaß gemäß Fig. 29 in Millimetern ist: Bei Robertson-Profilen ergeben sich günstige Vorderteile mit L1/d0 (Fig. 30) von ca. 1,3 bis 1,5, wobei d0 wiederum das Eckmaß in Millimetern ist (Fig. 30).

Die Erfindung ist nicht auf die beschriebenen Ausführungsbeispiele beschränkt, die auf vielfache Weise abgewandelt werden können. Dies gilt zunächst für die Form der Verankerungselemente, wobei auch die Anwendung von zwei oder mehr Verankerungselementen pro Bit denkbar wäre, wenn diese z. B. als mehrere Zapfen ausgebildet würden.

Weiter können die beschriebenen Größen L0, L1, d0 usw. anders bemessen werden, als oben beispielhaft angegeben ist. Insbesondere die Verhältnisse Länge zu Durchmesser sollten dabei stets so gewählt werden, daß sich möglichst kleine Umfangs- bzw. Berührungsflächen mit dem Preßwerkzeug ergeben, damit günstige Reibungsverhältnisse und kleine Auswerferkräfte erhalten werden. Weiter ist es möglich, für die Bemessung von L0 nicht die jeweils absolut größte vorkommende Eindringtiefe zugrunde zu legen. Vielmehr könnte hierfür auch z. B. der größte T_{MAX}/T_{MIN}-Bereich verwendet und die Länge L0 so gewählt werden, daß sie einem Wert entspricht, der etwa in der Mitte dieses Bereichs liegt. Dann dringen die Eindringabschnitte bei den größten Schrauben zwar nicht voll, aber dennoch ausreichend tief in die Ausnehmungen der Schraubenköpfe ein, um einen guten Sitz zu erzielen. Welche Dimensionierung im Einzelfall besonders günstig ist, läßt sich leicht anhand der obigen Erläuterungen sowohl durch Berechnungen als auch durch Versuche ermitteln. Dabei zeigt sich, daß das Verhältnis L1/d0 vorzugsweise durchweg kleiner als 2,2 und mit besonderem Vorteil kleiner als 2,0 sein sollte. Bei Einsätzen mit Auslauf haben sich sogar Verhältnisse von L1/d0, die kleiner als 1,5 sind, als besonders vorteilhaft erwiesen, wobei die Größe d0 durch den jeweils zugeordneten Schraubenkopf bestimnit ist. Weiter ist die erfindungsgemäße geringe Länge L1 nicht nur bei durch Pressen und unmittelbar nachfolgendes Sintern, sondern auch bei durch Spritzgießen hergestellten Vorderteilen vorteilhaft. Wie beim Pressen ist nämlich auch beim Spritzgießen meistens eine Entformung mittels eines Auswerfers erwünscht und daher eine Verkleinerung des Entformungswiderstands durch Reduzierung der Länge zweckmäßig. Zur Förderung des Spritzgießvorgangs wird der Hartmetall-Pulvermischung ein Anteil an thermoplastischem Fließmittel (z. B. Wachs oder Kunststoff) zugegeben, das dem Rohling vor dem Sintern wilder entzogen wird. Für die Vergleichmäßigung der Gefügestruktur der Einsätze hat sich außerdem die gewählte Korngrößenzusammensetzung der Hartmetall-Pulvermischung als wichtig erwiesen. Besonders vorteilhaft sind dabei Kornabstufungen in der Mischung von 0,5 µm bis 8 µm. Schließlich versteht sich, daß die verschiedenen Merkmale und Größen auch in anderen als den beschriebenen und dargestellten Kombinationen angewendet werden können.

## Patentansprüche

1. Schraubendreher-Einsatz mit einem Antriebsteil (14, 37, 45, 69) und einem durch Formung oder durch Spritzgießen eines Hartmetallpulvers (28) und nachfolgendes Sintern hergestellten Vorderteil (1, 1a, 58, 74, 77) mit einer Länge (L1), das einen profilierten Eindringabschnitt (2, 2a, 60, 75, 78) mit einer Profillänge (LP) und an dessen Rückseite einen am Antriebsteil (14, 37, 45, 69) befestigten Basisabschnitt (9, 9a, 41, 47, 66) mit einer Länge (LB) aufweist, **dadurch gekennzeichnet, daß** die Nutenböden des Eindringabschnitts (2, 2a, 60, 75, 78) durch einen zur Vermeidung ungünstiger Druckverteilungen bei der Formung bestimmten, jeweils radial nach außen gewölbten Auslauf (8, 8a, 42, 65, 76, 79) mit dem Basisabschnitt (9, 41, 47, 60) verbunden sind, wobei
- eine in Richtung der Längsachse gemessenen Länge (LA) des Auslaufs sich aus der Differenz der Profillänge (LP) und der in Richtung der Längsachse (11) bis zum Auslauf gemessenen Länge (LO) der Nutenböden (6) ergibt,
- ein Durchmesser bzw. Eckmaß (dO) des Eindringabschnitts in einer zur Längsachse (11) senkrechten Ebene gemessen ist, die am Ende der Länge (LO) liegt und eine Stelle (7, 7a, bzw. 7b) enthält, an der die Nutenböden (6) in den Auslauf übergehen,
- das Maßverhältnis von (L1) zu (LO) zwischen 1,00 und 2,5 liegt,
- das Maßverhältnis von (L1) zu (dO) zwischen 0,9 und 2,2 liegt, und
- die Länge (LB) des Basisabschnitts höchstens 2,5 mm ist.

2. Schraubendreher-Einsatz nach Anspruch 1, **dadurch gekennzeichnet, daß** der Basisabschnitt (9, 41, 47, 66) eine Länge (LB) von 0,5 mm bis 2,5 mm aufweist.

3. Schraubendreher-Einsatz nach Anspruch 1 oder 2, **dadurch gekennzeichnet, daß** der Eindringabschnitt (2, 2a, 60, 75, 78) ein Kreuzschlitz-, TORX-, Sechskant- oder Robertson-Profil aufweist und seine bis zum Auslauf (8, 8a, 42, 65, 76, 79) gemessene Länge (LO), wenn eine zugehörige Schraubengröße Köpfe (29) mit unterschiedlichen geforderten oder gewünschten Eindringtiefen (T) enthält, in Abhängigkeit von den jeweils größten für die Schraubengröße geforderten, minimalen und maximalen Eindringtiefen (T) gewählt ist.

4. Schraubendreher-Einsatz nach einem der Ansprüche 1, bis 3, **dadurch gekennzeichnet, daß** die Hartmetall-Pulvermischung (28) eine Komgröße von 0,5 µm bis 8 µm besitzt.

5. Schraubendreher-Einsatz nach einem der Ansprüche 1 bis 4, **dadurch gekennzeichnet, daß** das Vorderteil (1, 1a, 58, 74, 77) und das Antriebsteil (14, 37, 45, 69) durch Kleben, Löten, Verpressen oder Schweißen miteinander verbunden sind.

6. Schraubendreher-Einsatz nach einem der Ansprüche 1 bis 5, **dadurch gekennzeichnet, daß** das Vorderteil (1, 1a, 58, .74, 77) und das Antriebsteil (14, 37, 45, 69) an einander zugewandten Stirnseiten mit ineinander greifenden Verankerungselementen (12, 31 bis 34, 36, 38, 48, 49, 52, 53, 68, 72) versehen sind.

7. Schraubendreher-Einsatz nach Anspruch 6, **dadurch gekennzeichnet, daß** die Verankerungselemente (31 bis 34, 36, 38, 48, 49, 52, 53, 68, 72) das Vorderteil (1, 1a, 58, 74, 77) und das Antriebsteil (14, 37, 45, 69) durch formscblüssiges Ineinandergreifen undrehbar relativ zueinander festlegen.

8. Schraubendreher-Einsatz nach einem der Ansprüche 6 oder 7, **dadurch gekennzeichnet, daß** die Verankerungselemente (31, bis 34, 36, 38, 48, 49, 52, 53, 56, 68, 72) unrunde Querschnitte aufweisen.

9. Schraubendreher-Einsatz nach einem der Ansprüche 6 bis 8, **dadurch gekennzeichnet, daß** die Verankerungselemente aus einem von einer Stirnfläche des Vorderteils (1) abstehenden Teil (31, 36, 52) und einer in einer Stirnfläche des Antriebsteils (14) ausgebildeten Ausnehmung (32, 37, 53) bestehen.

10. Schraubendreher-Einsatz nach einem der Ansprüche 6 bis 8, **dadurch gekennzeichnet, daß** die Verankerungslemente aus einem von einer Stirnfläche des Antriebsteils (14) abstehenden Teil (34, 48) und einer in einer Stirnfläche des Vorderteils (1, 1a) ausgebildeten Ausnehmung (33, 49) bestehen.

11. Schraubendreher-Einsatz nach einem oder mehreren der Ansprüche 1 bis 10, **dadurch gekennzeichnet, daß** das Verankerungselement und die Ausnehmungen in Form und Maßen so aufeinander abgestimmt sind, daß durch Verpressen der beiden Teile eine feste, beide Teile koaxial zentrierende, kraft- und/oder formschlüssige Verbindung zur Übertragung von Drehmomenten erzielt wird.

12. Schraubendreher-Einsatz nach einem der Ansprüche 1 bis 11, **dadurch gekennzeichnet, daß** das Vorderteil (1, 1a, 1b, 58, 74, 77) durch Pressen hergestellt ist.

## Claims

1. Screwdriver bit having a drive section (14, 37, 45, 69) and a front section (1, 1a, 58, 74, 77) of length (L1) which is manufactured by moulding or by injection-moulding and subsequently sintering a hard metal powder (28) and which has a profiled penetrating section (2, 2a, 60, 75, 78) with a profile length (LP), and on its rear side a base section (9, 9a, 41, 47, 66) secured to the drive section (14, 37, 45, 69) and of length (LB), **characterised in that** the groove bases of the penetrating section (2, 2a, 60, 75, 78) are connected to the base section (9, 41, 47, 60) by a continuation (8, 8a, 42, 65, 76, 79) which is determined during moulding to avoid unfavourable pressure distributions and in each case is curved radially outwards, wherein
- a length (LA) of the continuation measured in the direction of the longitudinal axis arises from the difference between the profile length (LP) and the length (LO) of the groove bases (6) measured in the direction of the longitudinal axis (11) as far as the continuation,
- a diameter or width across corners (dO) of the penetrating section is measured in a plane perpendicular to the longitudinal axis (11) which lies at the end of the length (LO) and contains a point (7, 7a or 7b) at which the groove bases (6) merge into the continuation,
- the size ratio of (L1) to (LO) is between 1.00 and 2.5,
- the size ratio of (L1) to (dO) is between 0.9 and 2.2, and
- the length (LB) of the base section is 2.5 mm at the most.

2. Screwdriver bit according to claim 1, **characterised in that** the base section (9, 41, 47, 66) has a length (LB) of 0.5 mm to 2.5 mm.

3. Screwdriver bit according to claim 1 or 2, **characterised in that** the penetrating section (2, 2a, 60, 75, 78) has a cross-tip profile, a TORX profile, a hexagonal profile or a Robertson profile and its length (LO), measured up to the continuation (8, 8a, 42, 65, 76, 79), if an associated screw size contains heads (29) having different required or desired penetrating depths (T), is selected as a function of the respectively largest minimum and maximum penetrating depths (T) for that screw size.

4. Screwdriver bit according to one of claims 1 to 3, **characterised in that** the hard metal powder mixture (28) has a grain size of between 0.5 µm and 8 µm.

5. Screwdriver bit according to one of claims 1 to 4, **characterised in that** the front section (1, 1a, 58, 74, 77) and the drive section (14, 37, 45, 69) are interconnected by means of bonding, soldering, pressing or welding.

6. Screwdriver bit according to one of claims 1 to 5, **characterised in that** the facing end surfaces of the front section (1, 1a, 58, 74, 77) and of the drive section (14, 37, 45, 69) are provided with anchoring elements (12, 31 to 34, 36, 38, 48, 49, 52, 53, 68, 72) which engage with each other.

7. Screwdriver bit according to claim 6, **characterised in that** the anchoring elements (31 to 34, 36, 38, 48, 49, 52, 53, 68, 72) fix the front section (1, 1a, 58, 74, 77) and the drive section (14, 37, 45, 69) so that they cannot be turned relative to one another due to engaging with each other in an interlocking manner.

8. Screwdriver bit according to one of claims 6 or 7, **characterised in that** the anchoring elements (31 to 34, 36, 38, 48, 49, 52, 53, 56, 68, 72) have non-circular cross-sections.

9. Screwdriver bit according to one of claims 6 to 8, **characterised in that** the anchoring elements comprise a portion (31, 36, 52) protruding from an end surface of the front section (1) and a recess (32, 37, 53) formed in an end surface of the drive section (14).

10. Screwdriver bit according to one of claims 6 to 8, **characterised in that** the anchoring elements comprise a portion (34, 38) protruding from an end surface of the drive section (14) and a recess (33, 49) formed in an end surface of the front section (1, 1a).

11. Screwdriver bit according to one or more of claims 1 to 10, **characterised in that** the anchoring element and the recesses are so matched to one another in respect of form and dimensions that a fixed force-locking and/or interlocking connection for transmitting torques which coaxially centres the two parts is produced by pressing the two parts together.

12. Screwdriver bit according to one of claims 1 to 11, **characterised in that** the front section (1, 1a, 1b, 58, 74, 77) is produced by compression moulding.

## Revendications

1. Embout de tournevis, avec un élément d'entraînement (14, 37, 45, 69) et avec un élément avant (1, 1a, 58, 74, 77) de longueur (L1), fabriqué par formage ou par moulage par injection d'une poudre (28) de métal dur suivi d'un frittage, qui présente une partie de pénétration profilée (2, 2a, 60, 75, 78) de longueur de profil (LP) et, sur le côté arrière de cette dernière, une partie de base (9, 9a, 41, 47, 66) de longueur (LB) fixée à l'élément d'entraînement (14, 37, 45, 69), **caractérisé en ce que** les fonds de rainures de la partie de pénétration (2, 2a, 60, 75, 78) sont reliés à la partie de base (9, 41, 47, 60) par un débouché respectif (8, 8a, 42, 65, 76, 79) cintré radialement vers l'extérieur, destiné à éviter des répartitions de pression défavorables lors du formage, sachant que
- une longueur (LA), mesurée dans la direction de l'axe longitudinal, du débouché s'obtient par la différence entre la longueur de profil (LP) et la longueur (LO), mesurée dans la direction de l'axe longitudinal (11) jusqu'au débouché, des fonds de rainures (6),
- un diamètre ou surangle (dO) de la partie de pénétration est mesuré dans un plan perpendiculaire à l'axe longitudinal (11) qui se situe à l'extrémité de la longueur (LO) et contient un point (7, 7a ou 7b) où les fonds de rainures (6) se raccordent au débouché,
- le rapport de (L1) à (LO) est compris entre 1,00 et 2,5,
- le rapport de (L1) à (dO) est compris entre 0,9 et 2,2, et
- la longueur (LB) de la partie de base est d'au plus 2,5 mm.

2. Embout de tournevis selon la revendication 1, **caractérisé en ce que** la partie de base (9, 41, 47, 66) présente une longueur (LB) comprise entre 0,5 mm et 2,5 mm.

3. Embout de tournevis selon la revendication 1 ou 2, **caractérisé en ce que** la partie de pénétration (2, 2a, 60, 75, 78) présente un profil cruciforme, TORX, hexagonal ou Robertson, et sa longueur (LO) mesurée jusqu'au débouché (8, 8a, 42, 65, 76, 79), si une taille de vis associée comprend des têtes (299) ayant des profondeurs de pénétration (T) requises ou souhaitées différentes, est choisie en fonction des plus grandes profondeurs de pénétration (T) minimales et maximales respectivement requises pour la taille de vis.

4. Embout de tournevis selon l'une des revendications 1 à 3, **caractérisé en ce que** le mélange (28) de poudre de métal dur possède une grosseur de grain de 0,5 µm à 8 µm.

5. Embout de tournevis selon l'une des revendications 1 à 4, **caractérisé en ce que** l'élément avant (1, 1a, 58, 74, 77) et l'élément d'entraînement (14, 37, 45, 69) sont mutuellement assemblés par collage, brasage, pression ou soudage.

6. Embout de tournevis selon l'une des revendications 1 à 5, **caractérisé en ce que** l'élément avant (1, 1a, 58, 74, 77) et l'élément d'entraînement (14, 37, 45, 69) sont pourvus, sur des côtés frontaux en vis-à-vis, d'éléments d'ancrage (12, 31 à 34, 36, 38, 49, 52, 53, 68, 72) s'engageant les uns dans les autres.

7. Embout de tournevis selon la revendication 6, **caractérisé en ce que** les éléments d'ancrage (31 à 34, 36, 38, 49, 52, 53, 68, 72), en s'engageant positivement les uns dans les autres, fixent en position l'élément avant (1, 1a, 58, 74, 77) et l'élément d'entraînement (14, 37, 45, 69) sans possibilité de rotation relative.

8. Embout de tournevis selon la revendication 6 ou 7, **caractérisé en ce que** les éléments d'ancrage (31 à 34, 36, 38, 49, 52, 53, 56, 68, 72) présentent des sections ovalisées.

9. Embout de tournevis selon l'une des revendications 6 à 8, **caractérisé en ce que** les éléments d'ancrage sont constitués d'un élément (31, 36, 52) dépassant d'une face frontale de l'élément avant (1) et d'un évidement (32, 37, 53) formé dans une face frontale de l'élément d'entraînement (14).

10. Embout de tournevis selon l'une des revendications 6 à 8, **caractérisé en ce que** les éléments d'ancrage sont constitués d'un élément (34, 48) dépassant d'une face frontale de l'élément d'entraînement (14) et d'un évidement (33, 49) formé dans une face frontale de l'élément avant (1, 1a).

11. Embout de tournevis selon une ou plusieurs des revendications 1 à 10, **caractérisé en ce que** l'élément d'ancrage et l'évidement sont mutuellement adaptés dans leur forme et leurs dimensions de telle sorte qu'en assemblant par pression les deux éléments, on obtient un assemblage fixe par adhérence et/ou par engagement positif, centrant coaxialement les deux éléments et destiné à la transmission de couples de rotation.

12. Embout de tournevis selon l'une des revendications 1 à 11, **caractérisé en ce que** l'élément avant (1, 1a, 1b, 58, 74, 77) est fabriqué par pressage.
